# EUROPÄISCHE PATENTSCHRIFT

(11) **EP 1 427 646 B1**
(45) Veröffentlichungstag und Bekanntmachung des Hinweises auf die Patenterteilung: **28.09.2005**
(21) Anmeldenummer: 02799395.5
(22) Anmeldetag: 20.03.2002
(51) Int. Cl.: B65D 47/08, B65D 47/36

(54) **ABGABEVERSCHLUSS FÜR FLIESSFÄHIGES GUT ENTHALTENDE BEHÄLTER**
DISPENSER CLOSURE FOR A CONTAINER THAT CONTAINS A FLOWABLE PRODUCT
BOUCHON DISTRIBUTEUR POUR RECIPIENT CONTENANT UNE MATIERE APTE A L'ECOULEMENT

(30) Priorität: 20.09.2001 DE 20115488 U
(43) Veröffentlichungstag der Anmeldung: 16.06.2004
(73) Patentinhaber: Seaquist-Löffler Kunststoffwerk GmbH, 94078 Freyung (DE)
(72) Erfinder: JÄCKEL, Gerhard, F., K., 94078 Freyung (DE); LENZ, Franz, 94046 Hinterschmiding (DE); SCHAFFER, Eldon, Crystal Lake, IL 60012 (US)
(74) Vertreter: Groening, Hans Wilhelm
(86) Internationale Anmeldenummer: PCT/EP2002/003124
(87) Internationale Veröffentlichungsnummer: WO 2003/026981

(56) Entgegenhaltungen:
- EP-A- 1 122 185
- CH-A- 526 436
- DE-A- 2 341 936
- DE-A- 10 025 265
- DE-A- 19 928 534
- DE-U- 20 115 488
- FR-A- 2 804 090
- US-A- 5 743 443
- US-A- 6 089 411
- US-B1- 6 257 431

## Beschreibung

Die Erfindung bezieht sich auf einen Abgabeverschluß für fließfähiges Gut enthaltende Behälter, insbesondere für Getränkebehälter.

Solche Abgabeverschlüsse sind im Stand der Technik in mannigfaltigen Ausführungen enthalten und werden für Getränkebehälter unterschiedlicher Materialien, insbesondere aus Glas und Kunststoff, eingesetzt. Ein Abgabeverschluß, der sämtliche Merkmale nach dem Oberbegriff des Anspruchs 1 offenbart, ist aus US-A-5 743 443 bekannt.

Insbesondere in den letzten Jahren sind erhöhte Anforderungen an solche Getränkebehälter und zugehörige Abgabeverschlüsse für unterschiedliche Einsatz- und Verwendungszwecke gestellt worden, wobei einerseits die zuverlässige Dichtigkeit des Abgabeverschlusses auch unter erhöhten Beanspruchungen, wie sie z.B. bei der Mitnahme der Getränkebehälter bei sportlichen Betätigungen auftreten, problematisch ist, andererseits gewünscht ist, daß der Benutzer der Behälter bei der Entnahme des Gutes, insbesondere beim Trinken, bei dem in der Regel der Mund des Benutzers mit dem Abgabeverschluß in direkten Kontakt kommt, möglichst angenehm ist

Es ist daher eine Aufgabe der vorliegenden Erfindung, einen verbesserten Abgabeverschluß für fließfähiges Gut enthaltenden Behälter, insbesondere für die oben genannten Getränkebehälter zur Verfügung zu stellen, der zum einen eine erhöhte Dichtigkeit des Abgabeverschlusses sicherstellt, zum anderen ein angenehmes Empfinden bei direktem Kontakt mit dem Abgabeverschluß ermöglicht.

Diese Aufgabe wird durch einen Abgabeverschluß gemäß Anspruch 1 gelöst.

Durch diesen Abgabeverschluß der Erfindung wird das Berührungsempfinden des Benutzers, der z.B. beim Trinken im wesentlichen oder ausschließlich mit dem aus dem weicheren Material bestehenden Hüllenelement in Kontakt kommt, sehr positiv beeinflußt. Darüber hinaus wird die Dichtigkeit des Abgabeverschlusses durch das weichere Material des Hüllenelementes erhöht. Denn das die Austrittsöffnung verschließende Verschlußelement dichtet vorzugsweise die Austrittsöffnung durch einen direkten Kontakt mit dem Hüllenelement ab. Ferner können aufgrund der höheren Komprimierbarkeit des weicheren Materials die Abmessungen der Bauteile so gewählt werden, daß bei einer sicheren Abdichtung keine zu hohen Anforderungen an die Genauigkeit der Herstellungstoleranzen gestellt werden müssen. Im Bedarfsfall kann zusätzlich eine Originalitätssicherung in Gestalt eines Verschlusses der Austrittsöffnung des Verschlußkörpers vorgesehen sein. Hierdurch wird im Sinne einer Qualitätserhaltung des Beutelinhaltes jede Möglichkeit eines Luft- bzw. Sauerstoffzutritts zum Inneren des Behälters solange ausgeschlossen, bis der Behälter erstmalig geöffnet wird. Diese Originalitätssicherung kann aus demselben Material wie das Hüllenelement und/oder aus dem Material des Verschlußkörpers bestehen. Neben einer hohen Qualitätssicherung des Behälterinhalts kann somit eine Massenherstellung des Abgabeverschlusses deutlich vereinfacht und verbilligt werden.. Der Erfindung liegt daher die überraschende Erkenntnis zugrunde, daß durch das Vorsehen des aus weicherem Material bestehenden Hüllenelementes beide oben genannten Aufgaben bzw. Probleme gelöst werden können.

Ein weiterer Vorteil des Abgabeverschlusses mit dem aus weichem Material bestehenden Hüllenelement ist die Geräuschdämmung, weil eine störende Geräuschentwicklung beim Öffnen und Schließen eines Deckels, insbesondere eines Klappdeckels vermieden wird. Dies ist insbesondere dann von Vorteil, wenn z.B. in ruhiger Atmosphäre, wie in einer Bibliothek oder während eines Vortrages, möglichst unbemerkt ein entsprechender Behälter geöffnet werden soll.

Als Material für das Hüllenelement eignet sich thermoplastisches Polyester (TPE). Dieses Material kann auf die gewünschte Weichheit des Hüllenelementes eingestellt werden, ist aber widerstandsfähig genug, um eine lange Lebensdauer des Hüllenelementes und damit des Abgabeverschlusses zu gewährleisten.

Bevorzugt ist der Verschlußkörper mit der domartigen Erhöhung einteilig geformt, wobei die domartige Erhöhung über die Oberseite bzw. den Rand des Verschlußkörpers hinausragt und als Trinkstutzen für den Benutzer dienen kann. Bevorzugt ist ferner die domartige Erhöhung über ihre Höhe im Durchmesser abgestuft, wobei sie zu ihrem äußeren Bereich hin bevorzugt einen geringeren Durchmesser und an ihrem äußeren Ende die Öffnung aufweist.

Bei einer bevorzugten Ausführungsform ist das Hüllenelement so ausgebildet, daß die domartige Erhöhung in ihrem Außenbereich im wesentlichen vollständig, - ggf. also auch die Öffnung und/oder deren Originalitätsverschluß aus dem Material des Verschlußkörpers, von dem Hüllenelement abgedeckt wird. Dadurch wird sichergestellt, daß der gesamte Bereich, der mit dem Mund einer trinkenden Person in Kontakt kommen kann, von dem Hüllenelement abgedeckt ist, so daß das angenehme Kontaktgefühl vollständig erhalten bleibt. Ferner kann dadurch das Verschlußelement variabler gestaltet werden, weil ein zum Abdichten vorgesehenes Gegenelement des Verschlußelementes an verschiedenen Stellen des Hüllenelementes angreifen und eine Abdichtung sicherstellen kann. Ist z.B. das Originalitätssicherungselement als eine die Öffnung abdichtende Abreißlasche ausgebildet, kann der Benutzer, z.B. ein Radfahrer, während der Fahrt ohne Zuhilfenahme einer Hand, die Abreißlasche mit den Zähnen abreißen, um den Behälter zu öffnen.

Das Hüllenelement kann sich jedoch nur über bestimmte Teilbereiche der domartigen Erhöhung erstrecken, insbesondere über einen oberen Bereich der domartigen Erhöhung. Diese Ausgestaltung, insbesondere die Größe der domartigen Erhöhung, kann von einem Fachmann an die gewünschte Verwendung beliebig angepaßt werden.

Im Gegensatz dazu kann das Hüllenelement sich nicht nur über die domartige Erhöhung und, falls gewünscht, über deren Öffnung erstrecken, sondern auch weitere Teilbereiche des Verschlußkörpers abdecken.

Bei einer bevorzugten Ausführungsform ist das Verschlußelement ein Klappdeckel, der durch ein Scharnier an dem Verschlußkörper einteilig angelenkt ist. Somit bilden das Verschlußelement und der Verschlußkörper eine Einheit, die einteilig aus Kunststoff gespritzt werden und bei der das Verschlußelement nach seiner Montage auf dem Behälter nicht verloren geht.

Selbstverständlich können anstelle eines mit dem Klappdeckel verbundenen Verschlußelementes gesonderte Verschlußelemente vorgesehen sein. Ferner sind, ohne vom Gegenstand der Erfindung abzuweichen, sämtliche Verschlußmöglichkeiten denkbar, z.B. ein Verschlußelement, das durch einen Schnappmechanismus oder ein Schraubgewinde an dem Verschlußkörper befestigt wird.

Die Erfindung ist nachstehend anhand schematischer Zeichnung von Ausführungsbeispielen eines Abgabeverschlusses näher beschrieben. Es zeigen:
- Fig. 1: einen geöffneten Abgabeverschluß in einem Mittellängsschnitt;
- Fig. 2: eine zweite Ausführungsform eines Abgabeverschlusses in einem Mittellängsschnitt wie in Fig. 1;
- Fig. 3: eine dritte Ausführungsform eines Abgabeverschlusses in der gleichen Darstellung wie sie Fig. 1 und 2 zeigen;
- Fig. 4: eine vierte Ausführungsform eines Abgabeverschlusses in der Darstellung wie in Fig. 1-3; und
- Fig. 5: eine dreidimensionale Darstellung des Abgabeverschlusses in Fig. 4.

Fig. 1 zeigt einen Abgabeverschluß 10 für fließfähiges Gut enthaltende Behälter mit einem Verschlußkörper 100 und einem als Deckel ausgebildeten Verschlußelement 200. Der Verschlußkörper 100 und das Verschlußelement 200 sind über ein Scharnier 290, das als Filmscharnier ausgebildet ist, einseitig miteinander verbunden, so daß das Verschlußelement 200 von der in Fig. 1 gezeigten, den Verschlußkörper öffnenden Stellung um eine durch das Filmscharnier 290 gebildete Achse um 180° in die den Verschlußkörper schließende Stellung verschwenkt werden kann.

Der Verschlußkörper 100 weist auf seiner Oberseite eine Abdeckung 120 auf, von deren radialem Außenrand sich ein Mantel 110 seitlich erstreckt. Der Mantel 110 ist im wesentlichen zylindrisch ausgebildet und weist ein innenliegendes Gewinde 112 auf, mit dem er auf einen Behälter (nicht gezeigt) mit einem entsprechenden Gegengewinde aufschraubbar und befestigbar ist.

Anstelle der Schraubverbindung können auch andere Befestigungsarten des Verschlußkörpers an einem Behälter vorgesehen sein, z.B. Schnappverbindungen. Es ist auch möglich, daß der Abgabeverschluß direkt einstückig mit einem entsprechenden Behälter ausgebildet ist.

Im oberen Bereich des Mantels 110 des Verschlußkörpers 100, in der Nähe des Außenrandes der Abdeckung 120 des Verschlußkörpers 100, ist bei der in Fig. 1 gezeigten Ausführungsform eine Dichtlippe 114 vorgesehen, die in Form eines gegenüber der Horizontalen leicht nach unten geneigten Ringes ausgebildet ist, so daß diese Dichtlippe 114 beim Aufschrauben des Verschlußelements 100 auf den Behälter auf eine Oberseite der Behälteröffaung drückt und diese abdichtet.

Die Dichtlippe 114 ist bei der hier gezeigten Ausführungsform einstückig mit dem Verschlußkörper ausgebildet, besteht aber aus einem weichen Material, in diesem Fall Silikon, im Gegensatz zu dem Hartkunststoff, aus dem der Verschlußkörper 100 und auch das Verschlußelement 200 des Abgabeverschlusses 10 hergestellt sind. Es soll an dieser Stelle jedoch angemerkt werden, daß bei einer anderen Ausführungsform die Dichtlippe 114 aus dem gleichen Material wie der Verschlußkörper 100 hergestellt sein kann, was den Herstellungsprozeß vereinfacht.

Die Abdeckung des Verschlußkörpers 100 weist eine im wesentlichen horizontale Ringschulter 122 auf, von der aus sich ein radial zur Längsmittelachse innen liegender Bereich domartig und abgestuft über die Ringschulter hinaus nach außen erstreckt, wobei die domartige Erhöhung 124 über ihre Höhe im Durchmesser abgestuft ist und an ihrem äußeren Ende eine Austrittsöffnung 126 aufweist.

Die domartige Erhöhung umfaßt im wesentlichen eine erste (oder obere) Abstufung 128, die, im Hinblick auf die Abdeckung 120, über einer zweiten (oder unteren) Abstufung 134 liegt. Jede der Abstufungen 128, 134 ist im wesentlichen zylindrisch ausgebildet, wobei beide Abstufungen 128, 134 vergleichbare Höhen aufweisen, die erste Abstufung 128 jedoch einen geringeren Durchmesser aufweist. Die außenseitigen Übergänge zwischen der ersten Abstufung 128 und der zweiten Abstufung 134 sowie der zweiten Abstufung 134 und der Ringschulter 122 sind abgerundet, so daß keine scharfen Kanten entstehen. Oberhalb der ersten Abstufung 128 ist ein radial nach innen abgeknickter Abschlußrand 136 der Austrittsöffnung 126 vorgesehen, der in seinem obersten Bereich nahezu horizontal verläuft.

Auch der Innenbereich der domartigen Erhöhung 124 der Abdeckung 120 ist abgestuft: Unterhalb des kleinsten Innendurchmessers der Austrittsöffnung 126 innerhalb der domartigen Erhöhung ist der Innendurchmesser der domartigen Erhöhung in Richtung nach unten bzw. innen vergrößert. Nach der ersten Erweiterung des Innendurchmessers direkt unterhalb des Abschlußrandes 136 erstreckt sich der Innenbereich im wesentlichen zylindrisch über die gesamte axiale Ausdehnung (in Richtung der Höhe) der ersten Abstufung und weitet sich in etwa in Höhe des Übergangsbereichs zwischen der ersten Abstufung 128 und der zweiten Abstufung 134 weiter aus.

Das untere Ende der ersten Abstufung 128 des Schlauchhalters 180 bildet im Innenbereich eine ringförmige Anschlagfläche 130, die gleichzeitig eine Ringnut 132 im oberen Bereich innerhalb der zweiten Abstufung 134 begrenzt. Der innere Bereich der zweiten Abstufung 134 unterhalb der Ringnut 132 verläuft stumpfkegelförmig und erweitert sich in Richtung nach unten und geht an seinem unteren Ende in die untere Seite der horizontal liegenden Ringschulter 122 der Abdeckung 120 über.

Das Verschlußelement 200 ist im wesentlichen deckelförmig ausgebildet und umfaßt eine Kopfplatte 210 und einen sich von dieser erstreckenden Seitenbereich 220, wobei der Seitenbereich 220 im wesentlichen so ausgebildet ist, daß er in einer Schließstellung des Verschlußelementes 200 im wesentlichen mit dem Mantel 110 des Verschlußkörpers 100 fluchtet.

Ferner weist das Verschlußelement 200 an seiner dem Scharnier 290 gegenüberliegenden Seite eine Nut 260 zur Aufnahme eines Qualitätssicherungselementes 160 auf, wobei die Nut 260 (bei der in Fig. 1 gezeigten Stellung des Verschlußelementes 200 im unteren Bereich, also bei geschlossener Stellung im oberen Bereich) nach innen zurückgenommen ist, so daß das Qualitätssicherungselement 160 zum Entsiegeln in diesen zurückgenommenen Bereich eingedrückt werden kann. Die Nut 260 für das Qualitätssicherungselement 160 wird durch eine Nase 262 und einen Vorsprung 264 in ihrem oberen und unteren Bereich begrenzt.

Die in Fig. 1 gezeigte Ausführungsform weist ein aus thermoplastischem Polyester (TPE) bestehendes Hüllenelement 150 auf, das sich im wesentlichen über den gesamten Außenbereich der domartigen Erhöhung 124 der Abdeckung 120 erstreckt und der Kontur der domartigen Erhöhung 124 folgt.

Die Abmessungen des Hüllenelementes 150 aus thermoplastischem Polyester und der domartigen Erhöhung 124 sowie einem auf der Innenseite der Kopfplatte 210 des Verschlußelementes 200 vorgesehenen Quetschorgan 280, das im wesentlichen kreisförmig ausgebildet ist, sind so aufeinander abgestimmt, daß beim praktisch geräuschlosen Schließen des Verschlußelementes 200 das Quetschorgan 280 die erste Abstufung 128 der domartigen Erhöhung 124 mit dem auf ihr aufgebrachten Hüllenelement 150 übergreift und dadurch die Austrittsöffnung 126 nach außen dicht abschließt

Bei der in Fig. 1 gezeigten Ausführungsform ist dabei der Außendurchmesser des Hüllenelementes 150 auf Höhe der ersten Abstufung 128 in seinem unkompromierten Zustand etwas größer als der Innendurchmesser des kreisförmigen Quetschorgans 280 des Verschlußelementes 200, so daß durch ein Schließen des als Klappdeckel ausgebildeten Verschlußelements 200 bei gleichzeitiger leichter Komprimierung des Hüllenelementes 150 eine Preßpassung zwischen Quetschorgan 280 und Hüllenelement 150 erzeugt wird, was zu einer sicheren Abdichtung an dieser Stelle führt, selbst wenn leichte Herstellungstoleranzen in der Geometrie bzw. den Abmessungen der einzelnen Elemente auftreten, was insbesondere bei Massenfertigung zumindest in geringem Ausmaße nicht zu vermeiden ist, oder aber zur Einhaltung erhöhter Toleranzen kostspieligere Herstellungsverfahren erforderlich sind.

Nur der Vollständigkeit halber wird darauf hingewiesen, daß die in Fig. 1 gezeigte Ausführungsform des Abgabeverschlusses so ausgebildet ist, daß in den Innenbereich des Verschlußkörpers 200 zusätzlich auch ein Abgabeschlauch eingesetzt werden kann, der im Innenbereich der domartigen Erhöhung 124 sicher festgelegt ist und dessen äußeres Ende aus der Austrittsöffnung 126 herausragt, um ggf. eine noch einfachere Entnahme des fließfähigen Gutes zu ermöglichen.

Fig. 2 zeigt eine weitere Ausführungsform eines Abgabeverschlusses, der im wesentlichen mit der in Fig. 1 gezeigten Ausführungsform identisch ist.

Im Gegensatz zu der in Fig. 1 gezeigten Ausführungsform ist jedoch das Hüllenelement 150 so ausgebildet, daß es lediglich einen oberen Bereich der domartigen Erhöhung 124 abdeckt, nämlich die erste Abstufung 128 und den Übergang zwischen der ersten Abstufung 128 und der zweiten Abstufung 134 der domartigen Erhöhung 124.

Bei der in Fig. 3 gezeigten Ausführungsform ist ein Abgabeverschluß im wesentlichen entsprechend der Ausführungsform in Fig. 1 ausgestaltet. Es ist jedoch die Austrittsöffnung 126 in der Oberseite des Verschlußkörpers 100 mit einem Originalitätssicherungsverschluß 300 versehen. Dieser Originalitätssicherungsverschluß 300 ist einheitlicher Bestandteil des Abgabeverschlusses 10 und zu diesem Zweck aus dem verhältnismäßig weichen Material des Hüllenelementes 150 hergestellt. Eine Schwächungslinie 302, die dem Rand der Austrittsöffnung 126 in der domartigen Erhöhung 124 folgt, verbindet den die Austrittsöffnung 126 abdichtenden Originalitätssicherungsverschluß 300 mit dem Hüllenelement 150.Vorteilhaft ist eine Abreißlasche 304 mit dem Originalitätssicherungsverschluß 300 verbunden und vorzugsweise mit diesem einteilig hergestellt Die Abreißlasche 304 ermöglicht ein leichtes Öffnen des Behälters durch Abreißen der Abreißlasche 304 selbst dann, wenn dies nicht von Hand geschehen kann, wie z.B. bei Radrennen o.dergl..

Der Originalitätssicherungselement 300 stellt somit sicher, daß Luft bzw. Sauerstoff nicht zu einer Qualitätsminderung des Behälterinhaltes bis zum erstmaligen Öffnen des Behälters oder der Flasche führen kann. Auch hier kann das Hüllenelement 150 zusammen mit dem Originalitätssicherungsverschluß 300 aus thermoplastischem Polyester (TPE) bestehen.

Die Ausführungsform eines Abgabeverschlusses 10 in Fig. 4 unterscheidet sich von derjenigen in Fig. 3 nur dadurch, daß ein Originalitätssicherungsverschluß 400 aus dem Material des Verschlußkörpers 100 hergestellt und mit diesem zusammen als einheitliches Werkstück im Kunststoff-Spritzgießverfahren hergestellt ist. Dieser Originalitätssicherungsverschluß 400 liegt nach oben oder außen frei und ist durch eine dem ringförmigen Rand der Austrittsöffnung 126 folgenden Schwächungslinie 402 mit dem Verschlußkörper 100 einheitlich verbunden oder hergestellt. Eine Abreißlasche 404, die wie in Fig. 3, von der Oberseite des Originalitätssicherungsverschlusses 400 schräg aufragt, besteht aus demselben Material wie der Verschlußkörper 100 und soll das Öffnen des mit dem Abgabeverschluß 10 versehenen Behälters erleichtern, aber bis zu diesem Zeitpunkt des Öffnens die Qualität des Behälterinhalts durch hermetische Abdichtung der Austrittsöffnung 126 des Behälters sicherstellen. Der Verschlußkörper 100 ist mit der Abreißlasche 404 bevorzugt aus Polypropylen (PP) oder Polyethylen (PE) im Spritzgießverfahren einheitlich hergestellt.

Naturgemäß können im Bedarfsfall auch die aus dem Material des Verschlußkörpers 100 bestehende Originalitätssicherung 400 und ihre Abreißlasche 404 zusätzlich mit dem weichen Material des Hüllenelementes 150 überzogen sein, insbesondere, wenn ein damit ausgerüsteter Behälter für einen Verwendungszweck dienen soll, bei dem der Behälter nicht oder nur unter schwierigen Umständen von Hand geöffnet werden kann, wie dies bei bestimmten Sportarten, wie Radrennen usw. der Fall ist.

Fig. 5 vermittelt einen allgemeinen Eindruck des beschriebenen Abgabeverschlusses in Fig. 3 und 4, wobei die Abgabeverschlüsse in Fig. 1 und 2 mit der Darstellung des Abgabeverschlusses in Fig. 5 ebenfalls vergleichbar sind, wenn man sich den Originalitätssicherungsverschluß 400 und die Abreißlasche 404 wegdenkt und sich eine offene Austrittsöffnung 126 des Verschlußkörpers 100 vorstellt.

### Bezugszeichenliste

- 10: Abgabeverschluß
- 100: Verschlußkörper
- 110: Mantel
- 112: Gewinde
- 114: Dichtlippe
- 120: Abdeckung
- 122: Ringschulter
- 124: domartige Erhöhung
- 126: Austrittsöffnung
- 128: erste Abstufung
- 130: ringförmig Anschlagfläche
- 132: Ringnut
- 134: zweite Abstufung
- 136: Abschlußrand
- 150: Hüllenelement
- 160: Originalitätssicherungselement
- 200: Verschlußelement
- 210: Kopfplatte
- 220: Seitenbereich
- 260: Nut
- 262: Nase
- 264: Vorsprung
- 280: Quetschorgan
- 290: Scharnier
- 300: Originalitätssicherungsverschluß
- 302: Schwächungslinie
- 304: Abreißlasche
- 400: Originalitätssicherungsverschluß
- 402: Schwächungslinie
- 404: Abreißlasche

## Patentansprüche

1. Abgabeverschluß (10) aus Kunststoff für fließfähiges Gut enthaltende Behälter, insbesondere für Getränkebehälter, wobei der Abgabeverschluß umfaßt:
- einen Verschlußkörper (100) mit einer Abdeckung (120), von deren Außenrand ein Mantel (110) herabragt, der über einer Öffnung des Behälters auf diesem befestigbar ist,
- eine im wesentlichen horizontale Ringschulter (122) der Abdeckung (120), von deren radial zur Längsmittelachse innen liegendem Bereich sich eine domartige Erhöhung (124) nach außen erstreckt und an ihrem äußeren Ende eine Austrittsöffnung (126) aufweist, die mit der Öffnung des Behälters in Verbindung steht,
- ein Hüllenelement (150), das einen Außenbereich der domartigen Erhöhung (124) mindestens teilweise abdeckt und dessen Material weicher als das Material der domartigen Erhöhung ist, und
- ein Verschlußelement (200) für die Austrittsöffnung (126),
**dadurch gekennzeichnet, daß**
- die domartige Erhöhung (124) einen Trinkstutzen bildet, dessen Austrittsöffnung (126) einen radial nach innen abgeknickten Abschlußrand (136) aufweist, der in seinem obersten Bereich nahezu horizontal verläuft, wobei die Abmessungen des Hüllenelementes (150) aus thermoplastischem Polyester und des Trinkstutzens (124) sowie eines auf der Innenseite einer Kopfplatte (210) des Verschlußelementes (200) vorgesehenen, zylindrischen Quetschorgans (280) so aufeinander abgestimmt sind, daß in der Schließstellung des Verschlußelementes (200) das Quetschorgan (280) den Trinkstutzen (124) mit dem auf ihm aufgebrachten Hüllenelement (150) derart übergreift, daß die Austrittsöffnung (126) nach außen dicht abgeschlossen ist, wobei das Schließen des Verschlußelementes (200) praktisch geräuschlos erfolgt.

2. Abgabeverschluß nach Anspruch 1, **dadurch gekennzeichnet, daß** der Trinkstutzen (124) über seine Höhe im Durchmesser abgestuft ist.

3. Abgabeverschluß nach einem der vorhergehenden Ansprüche, **dadurch gekennzeichnet, daß** eine erste, obere Abstufung (128) des Trinkstutzens (124) in bezug auf die Abdeckung (120) über einer zweiten, unteren Abstufung (134) angeordnet ist.

4. Abgabeverschluß nach Anspruch 3, **dadurch gekennzeichnet, daß** jede der Abstufungen (128, 134) des Trinkstutzens (124) im wesentlichen zylindrisch ausgebildet ist.

5. Abgabeverschluß nach einem der Ansprüche 3 oder 4, **dadurch gekennzeichnet, daß** beide Abstufungen (128, 134) des Trinkstutzens (124) vergleichbare Höhen aufweisen, aber die erste Abstufung (128) einen geringeren Durchmesser hat.

6. Abgabeverschluß nach einem der Ansprüche 3-5, **dadurch gekennzeichnet, daß** die außenseitigen Übergänge zwischen der ersten Abstufung (128) und der zweiten Abstufung (134) des Trinkstutzens (124) sowie der zweiten Abstufung (134) desselben und der Ringschulter (122) abgerundet sind.

7. Abgabeverschluß nach einem der Ansprüche 3-6, **dadurch gekennzeichnet, daß** das Hüllenelement (150) nur die erste Abstufung (128) und den Übergang zwischen der ersten Abstufung (128) und der zweiten Abstufung (134) des Trinkstutzens (124) abdeckt.

8. Abgabeverschluß nach Anspruch 1, **dadurch gekennzeichnet, daß** das Hüllenelement (150) sich im wesentlichen über den gesamten Außenbereich des Trinkstutzens (124) erstreckt und der Kontur desselben folgt.

9. Abgabeverschluß nach einem der Ansprüche 2-7, **dadurch gekennzeichnet, daß** der Innenbereich des Trinkstutzens (124) ebenfalls abgestuft ist, wobei der Innendurchmesser des Trinkstutzens (124) in Richtung nach innen unterhalb des kleinsten Innendurchmessers der Austrittsöffnung (126) vergrößert ist

10. Abgabeverschluß nach Anspruch 9, **dadurch gekennzeichnet, daß** sich der Innenbereich des Trinkstutzens (124) nach der ersten Erweiterung seines Innendurchmessers unterhalb des Abschlußrandes (136) der Austrittsöffnung (126) über die gesamte axiale Ausdehnung der ersten Abstufung (128) im wesentlichen zylindrisch erstreckt und sich etwa in Höhe des Übergangsbereichs zwischen der ersten Abstufung (128) und der zweiten Abstufung (134) ausweitet.

11. Abgabeverschluß nach einem der Ansprüche 3-7, 9, 10, **dadurch gekennzeichnet, daß** das untere Ende der ersten Abstufung (128) eines Schlauchhalters (180) im Innenbereich des Trinkstutzens (124) eine ringförmige Anschlagfläche (130) bildet, die gleichzeitig eine Ringnut (132) im oberen Bereich der zweiten Abstufung (134) begrenzt.

12. Abgabeverschluß nach Anspruch 11, **dadurch gekennzeichnet, daß** der innere Bereich der zweiten Abstufung (134) unterhalb der Ringnut (132) stumpfkegelförmig verläuft und sich in Richtung nach unten erweitert sowie an seinem unteren Ende in die horizontale Ringschulter (122) der Abdeckung (120) übergeht.

13. Abgabeverschluß nach einem der vorhergehenden Ansprüche, **dadurch gekennzeichnet, daß** ein Abgabeschlauch in den Innenbereich des Verschlußkörpers (100) einsetzbar ist, der im Innenbereich des Trinkstutzens (124) sicher festgelegt ist und dessen äußeres Ende aus der Austrittsöffnung (126) zur leichteren Entnahme des fließfähigen Gutes herausragt.

14. Abgabeverschluß nach Anspruch 1, **dadurch gekennzeichnet, daß** das Verschlußelement (200) im wesentlichen deckelförmig ausgebildet ist und eine Kopfplatte (210) sowie einen sich von dieser erstreckenden Seitenbereich (220) umfaßt, der in einer Schließstellung des Verschlußelementes (200) im wesentlichen mit dem Mantel (110) des Verschlußkörpers (100) fluchtet.

15. Abgabeverschluß nach Anspruch 14, **dadurch gekennzeichnet, daß** ein Klappdeckel als Verschlußelement (200) zum Öffnen und Schließen der Austrittsöffnung (126) des Verschlußkörpers (100) durch ein Filmscharnier (290) an dem Verschlußkörper (100) einteilig und schwenkbar angelenkt ist.

16. Abgabeverschluß nach Anspruch 15, **dadurch gekennzeichnet, daß** das Verschlußelement (200) an seiner dem Scharnier (290) gegenüberliegenden Seite eine Nut (260) zur Aufnahme eines Qualitätssicherungselementes (160) aufweist, wobei die Nut (260) in geschlossener Stellung des Verschlußelementes (200) im oberen Bereich nach innen zurückgenommen ist, so daß das Qualitätssicherungselement (160) zum Entsiegeln in diesen zurückgenommenen Bereich eindrückbar ist.

17. Abgabeverschluß nach Anspruch 16, **dadurch gekennzeichnet, daß** die Nut (260) für das Qualitätssicherungselement (160) durch eine Nase (262) und einen Vorsprung (264) in ihrem oberen und unteren Bereich begrenzt ist.

## Claims

1. A dispensing closure (10) of plastic material for containers containing flowable material, particularly for beverage containers, the dispensing closure including:
- a closure body (100) with a cover (12), projecting from whose outer edge there is a wall (110), which may be connected to a container above an opening in it,
- a substantially horizontal annular shoulder (122) on the cover (120), extending outwardly from whose region situated inwardly towards the longitudinal central axis there is a dome-like protuberance (124) which has an outlet opening (126) at its outer end, which communicates with the opening in the container, a casing element (150), which at least partially covers an outer region of the dome-like protuberance (124) and the material of which is softer than the material of the dome-like protuberance, and
- a closure element (200) for the outlet opening (126),
**characterised in that**
- the dome-like protuberance (124) constitutes a drinking spout, the outlet opening (126) of which has a radially inwardly bent end edge (136), whose uppermost region extends nearly horizontally, the dimensions of the casing element (150) of thermoplastic polyester material and of the drinking spout (124) and of a cylindrical squeezing element (280), provided on the inner surface of a head plate (210) of the closure element (200) are so matched to one another that, in the closed position of the closure element (200), the squeezing element (280) engages over the drinking spout (124) with the casing element mounted on it such that the outlet opening (126) is tightly sealed with respect to the interior, the closing of the closure element (200) occurring practically noiselessly.

2. A dispensing closure as claimed in Claim 1, **characterised in that** the drinking spout (124) is of stepped diameter over its height.

3. A dispensing closure as claimed in one of the preceding claims, **characterised in that** a first, upper step (128) on the drinking spout (124) is arranged above a second, lower step (134) with respect to the cover (120).

4. A dispensing closure as claimed in Claim 3, **characterised in that** each of the steps (128, 134) on the drinking spout (124) is of substantially cylindrical shape.

5. A dispensing closure as claimed in one of Claims 3 or 4, **characterised in that** the two steps (128, 134) on the drinking spout (124) have comparable heights but the first step (128) has a smaller diameter.

6. A dispensing closure as claimed in one of Claims 3-5, **characterised in that** the external transitions between the first step (128) and the second step (134) on the drinking spout (124) and the second step (134) on it and the annular shoulder (122) are rounded.

7. A dispensing closure as claimed in one of Claims 3-6, **characterised in that** the casing element (150) covers only the first step (128) and the transition between the first step (128) and the second step (134) on the drinking spout.

8. A dispensing closure as claimed in Claim 1, **characterised in that** the casing element (150) extends substantially over the entire outer region of the drinking spout (124) and follows the contour thereof.

9. A dispensing closure as claimed in one of Claims 2-7, **characterised in that** the internal area of the drinking spout (124) is also stepped, the internal diameter of the drinking spout (124) being enlarged in the inward direction below the smallest internal diameter of the outlet opening (126).

10. A dispensing closure as claimed in Claim 9, **characterised in that** the internal area of the drinking spout (124) extends substantially cylindrically over the entire axial extent of the first step (128) after the first broadening of its internal diameter below the end edge (136) of the outlet opening (126) and broadens approximately at the height of the transition region between the first step (128) and the second step (134).

11. A dispensing closure as claimed in one of Claims 3-7, 9 and 10, **characterised in that** the lower end of the first step (128) on a tube holder (180) constitutes an annular abutment surface (130) in the internal area of the drinking spout (124), which simultaneously bounds an annular groove (132) in the upper region of the second step (134).

12. A dispensing closure as claimed in Claim 11, **characterised in that** the internal area of the second step (134) extends in a frustoconical shape below the annular groove (132) and broadens in the downward direction and merges at its lower end into the horizontal annular shoulder (122) of the cover (120).

13. A dispensing closure as claimed in one of the preceding claims, **characterised in that** a dispensing tube may be inserted into the internal area of the closure body (100), which is securely fixed in position in the internal area of the drinking spout (124) and the outer end of which projects out of the outlet opening (126) for the purpose of easier removal of the flowable material.

14. A dispensing closure as claimed in Claim 1, **characterised in that** the closure element (200) is substantially lid-shaped and includes a head plate (210) and a side region (220) extending from it, which, in a closed position of the closure element (200), is substantially flush with the wall (110) of the closure body (100).

15. A dispensing closure as claimed in Claim 14, **characterised in that** a pivotable lid constituting the closure element (200) is integrally and pivotally connected to the closure body (100) by means of a film hinge for opening and closing the outlet opening (126) in the closure body (100).

16. A dispensing closure as claimed in Claim 15, **characterised in that** the closure element (200) has a groove (260) for receiving a quality assurance element (160) on its side opposite to the hinge (290), the groove (260) being inwardly recessed in the upper region in the closed position of the closure element (200) so that the quality assurance element (160) may be pressed into this recessed region for the purpose of unsealing.

17. A dispensing closure as claimed in Claim 16, **characterised in that** the groove (260) of the quality assurance element (160) is bounded by a nose (262) and a projection (264) in its upper and lower regions.

## Revendications

1. Bouchon distributeur (10) en matière synthétique pour récipient contenant une matière apte à l'écoulement, notamment pour récipient à boissons, ledit bouchon distributeur comportant :
- un corps (100) avec un recouvrement (120) du bord extérieur duquel descend une enveloppe (110) pouvant être fixée sur ledit corps au-dessus d'une ouverture du récipient ;
- une épaule annulaire (122), essentiellement horizontale, du recouvrement (120), de la zone intérieure de laquelle, située de manière radiale par rapport à l'axe central longitudinal, s'étend vers l'extérieur une élévation (124) en forme de mandrin et comportant en son extrémité extérieure une ouverture de sortie (126) étant en relation avec l'ouverture du récipient,
- un élément enceinte (150) recouvrant au moins partiellement une zone extérieure de l'élévation (124) en forme de mandrin, et dont le matériau est plus souple que le matériau de ladite élévation en forme de mandrin, et
- un élément bouchon (200) pour l'ouverture de sortie (126),
**caractérisé en ce que**
l'élévation (124) en forme de mandrin forme un élément pour boire dont l'ouverture de sortie (126) comporte un bord de fermeture (136) coudé de manière radiale vers l'intérieur, s'étendant de manière essentiellement horizontale en zone supérieure, les dimensions de l'élément enceinte (150) en polyester thermoplastique et de l'élément pour boire (124) et par ailleurs d'un organe d'écrasement (280) cylindrique prévu sur le côté intérieur d'une plaque de tête (210) de l'élément bouchon (200) étant adaptées entre elles de telle sorte qu'en position de fermeture de l'élément bouchon (200), l'organe d'écrasement (280) recouvre l'élément pour boire (124) avec l'élément enceinte (150) fixé sur ce dernier de telle sorte que l'ouverture de sortie (126) est étanche par rapport à l'extérieur, le mouvement de fermeture de l'élément bouchon (200) se faisant pratiquement sans bruit.

2. Bouchon distributeur selon la revendication 1, **caractérisé en ce que** l'élément pour boire (124) comporte un diamètre étagé sur sa hauteur.

3. Bouchon distributeur selon l'une quelconque des revendications précédentes, **caractérisé en ce qu'**une première gradation supérieure (128) de l'élément pour boire (124), par rapport au recouvrement (120), est disposée sur une deuxième gradation inférieure (134).

4. Bouchon distributeur selon la revendication 3, **caractérisé en ce que** chacune des gradations (128, 134) de l'élément pour boire (124) a une forme essentiellement cylindrique.

5. Bouchon distributeur selon les revendications 3 ou 4, **caractérisé en ce que** les deux gradations (128, 134) de l'élément pour boire (124) comportent des hauteurs comparables, la première gradation (128) ayant un diamètre plus petit.

6. Bouchon distributeur selon les revendications 3 à 5, **caractérisé en ce que** les transitions extérieures entre la première gradation (128) et la deuxième gradation (134) de l'élément pour boire (124) ainsi que de la deuxième gradation (134) de ce dernier et de l'épaule annulaire (122) sont arrondies.

7. Bouchon distributeur selon l'une quelconque des revendications 3 à 6, **caractérisé en ce que** l'élément enceinte (150) ne recouvre que la première gradation (128) et la transition entre la première gradation (128) et la deuxième gradation (134) de l'élément pour boire (124).

8. Bouchon distributeur selon la revendication 1, **caractérisé en ce que** l'élément enceinte (150) s'étend essentiellement sur l'ensemble de la zone extérieure de l'élément pour boire (124) et épouse le contour de ce dernier.

9. Bouchon distributeur selon l'une quelconque des revendications 2 à 7, **caractérisé en ce que** la zone intérieure de l'élément pour boire (124) est également étagé, le diamètre intérieur dudit élément pour boire (124) étant agrandi vers l'intérieur, en dessous du diamètre intérieur le plus petit de l'ouverture de sortie (126).

10. Bouchon distributeur selon la revendication 9, **caractérisé en ce que** la zone intérieure de l'élément pour boire (124) s'étend de manière essentiellement cylindrique sur l'ensemble de l'étendue axiale de la première gradation (128), à la suite de la première extension de son diamètre intérieur, en dessous du bord de fermeture (136) de l'ouverture de sortie (126), et qu'elle s'élargit approximativement à hauteur de la zone de transition entre la première gradation (128) et la deuxième gradation (134).

11. Bouchon distributeur selon l'une quelconque des revendications 3 à 7,9, 10, **caractérisé en ce que** l'extrémité inférieure de la première gradation (128) d'un support de tuyau (180) forme dans la zone intérieure de l'élément pour boire (124) une surface butée annulaire (130), délimitant simultanément une rainure annulaire (132) en zone supérieure de la deuxième gradation (134).

12. Bouchon distributeur selon la revendication 11, **caractérisé en ce que** la zone intérieure de la deuxième gradation (134) s'étend en forme de cône tronqué en dessous de la rainure annulaire (132), s'étend vers le bas et passe en son extrémité inférieure à l'épaule annulaire horizontale (122) du recouvrement (120).

13. Bouchon distributeur selon l'une quelconque des revendications précédentes, **caractérisé en ce qu'**un tuyau distributeur peut être installé dans la zone intérieure du corps (100), lequel est fixé dans la zone intérieure de l'élément pour boire (124) et dont l'extrémité sort de l'ouverture de sortie (126), pour faciliter le prélèvement de la matière apte à l'écoulement.

14. Bouchon distributeur selon la revendication 1, **caractérisé en ce que** l'élément bouchon (200) a essentiellement la forme d'un couvercle et qu'il comporte une plaque de tête (210) et une zone latérale (220) s'étendant par rapport à ladite plaque de tête et qui s'aligne essentiellement sur l'enveloppe (110) du corps (100), en une position de fermeture de l'élément bouchon (200).

15. Bouchon distributeur selon la revendication 14, **caractérisé en ce qu'**un couvercle rabattant, en tant qu'élément bouchon (200) destiné à l'ouverture et la fermeture de l'ouverture de sortie (126) du corps (100) est fixé de manière orientable audit corps (100) au moyen d'une charnière film (290).

16. Bouchon distributeur selon la revendication 15, **caractérisé en ce que** l'élément bouchon (200) comporte sur son côté opposé à la charnière (290) une rainure (260) destinée au logement d'un élément de garantie qualité (160), la rainure (260) étant réduite vers l'intérieur en zone supérieure, en position fermée de l'élément bouchon (200), de telle sorte que ledit élément de garantie qualité (160) peut être enfoncé dans cette zone réduite, en vue de détruire la pellicule d'origine.

17. Bouchon distributeur selon la revendication 16, **caractérisé en ce que** la rainure (260) pour l'élément de garantie qualité (160) est délimitée par un tenon (262) et par un épaulement (264) en sa zone supérieure et inférieure.
